# EUROPÄISCHE PATENTSCHRIFT

(11) **EP 1 742 864 B1**
(45) Veröffentlichungstag und Bekanntmachung des Hinweises auf die Patenterteilung: **24.09.2008**
(21) Anmeldenummer: 05733616.6
(22) Anmeldetag: 13.04.2005
(51) Int. Cl.: B65H 45/16, B41F 13/64

(54) **FALZAPPARAT FÜR DEN SAMMELBETRIEB**
FOLDING APPLIANCE FOR ASSEMBLY
APPAREIL DE PLIAGE POUR L'ASSEMBLAGE

(30) Priorität: 26.04.2004 DE 102004020305
(43) Veröffentlichungstag der Anmeldung: 17.01.2007
(73) Patentinhaber: Koenig & Bauer Aktiengesellschaft, 97080 Würzburg (DE)
(72) Erfinder: PRÜM, Sebastian, Alois, 67657 Kaiserslautern (DE)
(86) Internationale Anmeldenummer: PCT/EP2005/051634
(87) Internationale Veröffentlichungsnummer: WO 2005/102889

(56) Entgegenhaltungen:
- GB-A- 1 263 337
- US-A- 4 381 106
- US-A- 5 287 805
- US-A- 5 697 881

## Beschreibung

Die Erfindung betrifft einen Falzapparate gemäß dem Oberbegriff des Anspruchs 1.

Ein solcher Falzapparat hat einen als Falzmesser- oder Sammelzylinder bezeichneten Zylinder, der an seinem Umfang eine Mehrzahl von Haltewerkzeugen zum Festhalten eines dem Zylinder zugeführten, zu falzenden Druckerzeugnisses und von Falzmessern trägt, die dazu dienen, entlang einer vorgesehenen Falzlinie eines auf dem Zylinder gehaltenen Druckerzeugnisses aus dem Inneren des Zylinders heraus gegen das Druckerzeugnis zu drücken und es dabei in eine Falzklappe eines mit dem Falzmesser- oder Sammelzylinder zusammenwirkenden Falzklappenzylinders zu drücken. Im Nichtsammelbetrieb wird bei jedem Durchgang eines Druckerzeugnisses durch den Spalt zwischen Falzmesserzylinder und Falzklappenzylinder das Druckerzeugnis von seinem Haltewerkzeug freigegeben und das folgende Falzmesser ausgefahren. Beim Sammelbetrieb durchläuft ein auf dem Falzzylinder gehaltenes Druckerzeugnis den Spalt mindestens 2 oder n Male, wobei bei jeder Umdrehung des Falzzylinders ein weiteres Druckerzeugnis auf dem gleichen Umfangsabschnitt des Falzzylinders gesammelt wird, bis schließlich n mal gesammelte Druckerzeugnisse gemeinsam an den Falzklappenzylinder abgegeben und dabei gefalzt werden.

Die Bewegung von Haltewerkzeugen und Falzmessern ist im Allgemeinen durch eine Steuerkurve festgelegt, deren Kontur von einer Mehrzahl von Tastrollen abgetastet wird, die jeweils an eines der Haltewerkzeuge bzw. der Falzmesser gekoppelt sind.

Bei einem ersten Typ von Falzapparat ist die Steuerkurve durch zwei koaxial zum Zylinder montierte Scheiben, als Kurvenscheibe und als Deckscheibe bezeichnet, gebildet, die von den Tastrollen gleichzeitig abgetastet werden. Die ortsfeste Kurvenscheibe hat eine Mulde, in die eine Tastrolle eintauchen kann. Wenn dies geschieht, führt das von der Tastrolle gesteuerte Werkzeug eine Arbeitsbewegung, etwa das Freigeben eines Druckerzeugnisses im Falle eines Haltewerkzeugs oder das Ausfahren im Falle eines Falzmessers, aus.

Die Deckscheibe weist ebenfalls wenigstens eine Mulde auf, die bei Nichtsammelbetrieb so positioniert ist, dass sie sich mit der Mulde der Kurvenscheibe überschneidet und das Eintauchen der Tastrolle nicht behindert, dabei kann die Deckscheibe stillstehen oder rotieren. Im Sammelbetrieb rotiert die Deckscheibe mit einer von der Drehgeschwindigkeit des Zylinders abweichenden Geschwindigkeit, so dass nur bei jeder n-ten Umdrehung des Zylinders sich die Mulden überschneiden und die Arbeitsbewegung ausgeführt wird, wobei dann jeweils n gesammelte Druckerzeugnisse gleichzeitig übergeben und gefalzt werden.

Um eine möglichst hohe Produktionsflexibilität zu erreichen, ist es an sich wünschenswert, jeden beliebigen Wert von n bis zu einer Obergrenze nₘₐₓ einstellen zu können. Da zum Variieren von n im Allgemeinen nur die Phasenlage zwischen Kurven- und Deckscheibe verändert werden kann, ist sowohl nₘₐₓ als auch die Zahl der möglichen Werte von n klein.

Um eine höhere Variabilität des Sammelbetriebs zu erreichen, ist in DE 38 28 372 A1 ein Falzapparat vorgeschlagen worden, bei dem die Deckscheibe durch eine Mehrzahl von radial verstellbaren Abdecknocken ersetzt ist. Diese Nocken erlauben es gewissermaßen, eine Deckscheibe mit je nach gewünschtem Wert von n veränderbarem Umfangsverlauf zu bilden.

Bei diesem bekannten Falzapparat sind acht Abdecknocken vorgesehen, die zwei sich diametral gegenüberliegende Gruppen von je vier über ein Winkelintervall von 90° verteilten Abdecknocken bilden, wobei innerhalb einer Gruppe die Winkelabstände zwischen den Abdecknocken der Reihe nach 30°, 15° und 45° betragen. Der Falzzylinder ist siebenteilig. Mit zwei verschiedenen Drehgeschwindigkeiten der Abdecknocken relativ zum Zylinder sind Produktionsmodi mit n = 1, 2, 3, 4, d. h. Nichtsammeln, Einmalsammeln, Zweimalsammeln und Dreimalsammeln realisierbar.

Ein ähnlicher Falzapparat ist aus der US-5,287,805 bekannt.

Der Erfindung liegt die Aufgabe zugrunde, einen Falzapparat mit weniger Werkzeugen zu schaffen, bei dem viele Produktionsmodi möglich sind.

Die Aufgabe wird erfindungsgemäß durch die Merkmale des Anspruchs 1 gelöst.

Die Anzahl der Werkzeuge am Falzmesserzylinder des Falzapparats beträgt lediglich fünf, anstelle von sieben bei dem bekannten Falzapparat, so dass es bei gleichbleibender Seitenlänge der zu verarbeitenden Produkte möglich ist, den Durchmesser des Falzmesserzylinders auf fünf Siebtel des herkömmlichen Wertes zu verringern. Eine Aufteilung der Abdecknocken auf zwei Gruppen, wobei in der ersten Gruppe die Abdecknocken einen Winkelabstand zueinander von 60° oder 120° haben, und in der zweiten Gruppe der Winkelabstand 90° oder 180° beträgt, ermöglicht ebenfalls alle Produktionsarten von nicht sammeln bis dreimal sammeln.

Vorzugsweise weist der Falzmesserzylinder zwei Gruppen mit gleicher Anzahl von Werkzeugen auf, insbesondere eine Gruppe von Haltewerkzeugen wie insbesondere Greifer oder Punkturleisten, und eine Gruppe von Falzmessern.

Jeder Gruppe von Werkzeugen ist zweckmäßigerweise eine eigene Kurvenscheibe und Deckscheibe zugeordnet. Kurven- und Deckscheiben der verschiedenen Gruppen können an gegenüberliegenden Stirnseiten des Falzmesserzylinders oder an einer gleichen Stirnseite des Falzmesserzylinders angeordnet sein. Bei einem Falzmesserzylinder von sehr großer Breite können auch jeder Gruppe von Werkzeugen jeweils zwei Kurvenscheiben und zwei Deckscheiben, jeweils eine an jeder Stirnseite des Falzmesserzylinders, zugeordnet sein.

Um eine Anpassung an verschiedene Seitenzahlen der zu falzenden Druckerzeugnisse zu ermöglichen, sollten die Werkzeuge der ersten Gruppe am Umfang des Zylinders in Bezug auf die der zweiten Gruppe eigene Kurvenscheiben und Deckscheiben aufweisen.

Die Zahl der Abdecknocken in der ersten Gruppe beträgt gemäß Anspruch 1 genau vier, und der Winkelabstand zwischen ihnen beträgt abwechselnd 60° bzw. 120° (Arbeitsstellung). Wenn alle diese vier Abdecknocken aktiv sind, ermöglicht dies bei einer Drehgeschwindigkeit der Deckscheibe von 5/6 der Drehgeschwindigkeit des Falzmesserzylinders Zweifachsammelbetrieb, wobei bei jeweils zwei Zylinderumdrehungen der Steuerhebel eines Werkzeugs einen aktiven Abdecknocken und bei der dritten Umdrehung den 120°-Zwischenraum zwischen zwei Abdecknocken der ersten Gruppe abtastet. Wenn von den vier Abdecknocken der ersten Gruppe zwei sich diametral gegenüberliegende aktiv und die anderen inaktiv sind, so ist bei einer Drehgeschwindigkeit der Deckscheibe von 5/4 der Drehgeschwindigkeit des Zylinders Einfachsammelbetrieb möglich, nach vorheriger Phasenverstellung, da der Abdecknocken nun schneller als der Falzmesserzylinder dreht.

Die zweite Gruppe umfasst gemäß Anspruch 1 genau drei Abdecknocken, die folglich jeweils im Abstand von 90°, 90° und 180° (Arbeitsstellung) voneinander angeordnet sein müssen. Wenn alle diese Abdecknocken aktiv sind, ist Dreifachsammelbetrieb möglich bei 5/4 Drehgeschwindigkeit der Deckscheiben zum Falzmesserzylinder, wenn nur die zwei sich diametral gegenüberliegenden Abdecknocken der zweiten Gruppe aktiv sind, so ermöglichen auch sie Einfachsammelbetrieb.

Da bei Nutzung der zweiten Gruppe von Abdecknocken die Geschwindigkeitsdifferenz zwischen Deckscheibe und Falzmesserzylinder größer ist als bei den Abdecknocken der ersten Gruppe, ist vorzugsweise auch die Umfangslänge der Abdecknocken der zweiten Gruppe größer als die der ersten. Des weiteren kann das Deckscheibensystem bei Benutzung dieser Gruppe von Abdecknocken, zum Falzmesserzylinder verstellt werden.(Phasenverstellung). Denn bei einer Deckscheibengeschwindigkeit von 5/6 ist der Abdecknocken langsamer als der Falzmesserzylinder bei einer Deckscheibengeschwindigkeit von 5/4 jedoch schneller. Diese Phasenverstellung geschieht indem das Deckscheibensystem mittels eines Differentialgetriebes im Antriebstrang der Deckscheibe zu der Lage des Falzmesserzylinders bei Produktionsumschaltung, verdreht werden.

Ausführungsbeispiele der Erfindung sind in den Zeichnungen dargestellt und werden im Folgenden näher beschrieben.

Es zeigen:
- Fig. 1: eine perspektivische Teilansicht eines Falzmesserzylinders gemäß der Erfindung;
- Fig. 2: eine schematische Frontalansicht der Kurvenscheibe und Deckscheibe des Zylinders, die dessen Greifer steuern, in einer dem Nichtsammelbetrieb entsprechenden Konfiguration;
- Fig. 3: eine zur Fig. 2 analoge Ansicht bei Einfachsammelbetrieb;
- Fig. 4: eine analoge Ansicht bei Zweifachsammelbetrieb;
- Fig. 5: eine analoge Ansicht bei Dreifachsammelbetrieb;
- Fig. 6 bis 9: jeweils Ansichten analog denen der Fig. 2 bis 5 gemäß einer zweiten Ausgestaltung der Erfindung.

Fig. 1 zeigt eine schematische perspektivische Ansicht eines Endbereichs eines Zylinders 01, z. B. Falzmesserzylinders 01 für einen Falzapparat. Der Falzapparat umfasst neben dem Falzmesserzylinder 01 einen Querschneider, der einen zugeführten Strang von bedruckten Materialbahnen, z. B. Papierbahnen in einzelne Druckerzeugnisse zerlegt, und einen Bandförderer, der die vom Querschneider vereinzelten Druckerzeugnisse auf die Umfangsgeschwindigkeit des Falzmesserzylinders 01 beschleunigt und an dessen Umfangsfläche in Richtung des Pfeils A heranführt. Da Querschneider und Bandfördermechanismus an sich bekannt sind, sind sie in der Fig. 1 nicht gezeigt und werden hier nicht weiter im Detail beschrieben.

Die Umfangsfläche des Falzmesserzylinders 01 ist aus zwei Gruppen von je fünf Segmenten gebildet, wobei die Segmente der ersten Gruppe jeweils ein Werkzeug 02, z. B. einen Greifer 02 tragen (von denen in der Fig. 1 nur einer partiell dargestellt ist) und die anderen jeweils einen Schlitz 03 aufweisen, aus dem ein Falzmesser ausfahrbar ist, um einen auf dem Falzmesserzylinder 01 gehaltenes Druckerzeugnis in die Falzklappe eines ebenfalls nicht dargestellten, weil bekannten Falzklappenzylinders einzuführen. Die Phasenlage der zwei Gruppen von Segmenten am Umfang des Falzmesserzylinders 01 ist verstellbar, um den Abstand zwischen einer von einem der Greifer 02 gehaltenen Vorderkante eines Druckerzeugnisses und der an diesem Druckerzeugnis erzeugten Falz an die Länge des Druckerzeugnisses anpassen zu können.

Die Bewegung der Greifer 02 ist jeweils durch einen Steuerarm 04 gesteuert, der an einem vom Greifer 02 abgewandten Ende eine Tastrolle 06 trägt. Die Tastrolle 06 ist durch eine Feder gegen den Umfang einer in der Fig. 1 teilweise weggeschnitten gezeigten, ortsfesten Kurvenscheibe 07 beaufschlagt. Zwischen dieser und dem Falzmesserzylinder 01 ist eine an den Falzmesserzylinder 01 gekoppelt drehbare Deckscheibe 08 angeordnet.

Die ortsfeste Kurvenscheibe 07 hat einen im Wesentlichen kreisförmigen Umfang mit zwei Mulden 16; 17, als Nachgreifmulde 16 bzw. Freigabemulde 17 bezeichnet. Die Nachgreifmulde 16 steuert, wenn die Tastrolle 06 eines Greifers 02 in sie eingreift, eine Öffnungs- und Schließbewegung des Greifers 02 jeweils während der Übernahme eines neuen Druckerzeugnisses von dem Bandförderer. Dieser Arbeitsablauf darf nie durch die Deckscheibe beeinflusst werden, das heißt, im Bereich der Nachgreifmulde 16 wird eine Tastrolle 06 in keiner Produktionsart durch einen Abdecknocken überrollt. Die (in Fig. 1 nicht sichtbare) Freigabemulde 17 steuert je nach gewünschter Produktionsart im Zusammenwirken mit der Greiferdeckscheibe die Bewegung des Greifers 02 während der Übergabe eines Druckerzeugnisses an den Falzklappenzylinder durch ein Falzmesser. Ein Greifersystem und sein dazugehöriges Falzmessersystem werden also im gleichen Rhythmus gesteuert. Das heißt beim Abdecken der Abgabemulde durch einen Abdecknocken der Greiferdeckscheibe ist die Steuermulde der Falzmesserkurve durch einen Abdecknocken der Falzmesserdeckscheibe auch abgedeckt und umgekehrt.

Die Deckscheibe 08 setzt sich zusammen aus einem inneren Nockenring 09, zwei Gruppen von Abdecknocken 11; 12 und einem der Übersichtlichkeit halber nicht dargestellten Rahmen, in dem die Abdecknocken 11; 12 jeweils um eine Achse 13 schwenkbar und gegen die Umfangsfläche des Nockenrings 09 federbeaufschlagt gehalten sind. Der Nockenring 09 ist relativ zum Gestell und den Abdecknocken 11; 12 drehbar, um unterschiedliche Konfigurationen der Abdecknocken 11; 12 einzustellen, in denen jeweils bestimmte von ihnen auf einem Nocken 14 des Nockenrings 09 aufliegen oder zwischen zwei Nocken 14 eingreifen. Die Abdecknocken 11; 12 haben jeweils kreisbogenförmige Außenseiten 18, die im aktiven Zustand eines Abdecknockens 11; 12 in Höhe des Umfangs der Kurvenscheibe 07 liegen und das Eindringen einer Tastrolle 06 in eine Mulde 16; 17 der Kurvenscheibe 07 verhindern können.

In Fig. 2 ist die Anordnung der Abdecknocken 11; 12 in Bezug zueinander genauer zu erkennen. Es wird unterschieden zwischen Abdecknocken 11₁ bis 11₄ einer ersten Gruppe, mit vergleichsweise kurzer Außenseite 18, die in einem Winkelabstand von jeweils abwechselnd 60 bzw. 120° (Arbeitsstellung, siehe Fig. 8) zueinander angeordnet sind, und Abdecknocken 12₁ bis 12₃ einer zweiten Gruppe, deren Außenseite 18 länger ist und die voneinander jeweils einen Winkelabstand von 90° bzw. 180°(Arbeitsstellung, siehe Fig. 8) haben. Zwei Abdecknocken 12₁; 12₃ der zweiten Gruppe sind in dem 60°-Zwischenraum zwischen den Abdecknocken 11₁; 11₂ bzw. 11₃; 11₄ der ersten Gruppe angeordnet, der dritte Abdecknocken 12₂ in dem 120°-Zwischenraum zwischen den Abdecknocken 11₂ und 11₃. Der 120°-Zwischenraum zwischen den Abdecknocken 11₄ bzw. 11₁ ist leer.

Jeweils durch einen Doppelpfeil verbundene Paare von Kreisen am Umfang der Kurvenscheibe 07 veranschaulichen den Bewegungsspielraum der Tastrollen 06 am Umfang des Zylinders 01 zur Anpassung an unterschiedliche Längen der zu falzenden Druckerzeugnisse.

Der Nockenring 09 trägt jeweils, bezogen auf die eingezeichnete 0°-Richtung, einen breiten Nocken 14₁ zwischen 110° und 125°, einen schmalen Nocken 14₂; 14₃ bei 95° und 40°, einen breiten Nocken 14₄ zwischen 10° und-15°, schmale Nocken 14₅; 14₆ bei -65° und-85° und einen breiten Nocken 14₄ zwischen -135° und-125°.

In der in Fig. 2 gezeigten Konfiguration greifen alle Abdecknocken 11₁; 11₂; 11₃; 11₄; 12₁; 12₂; 12₃ in Zwischenräumen zwischen Nocken 14₁ bis 14₇ des Nockenrings 09 ein. Ihre Außenseiten 18 befinden sich daher sämtlich innerhalb eines Kreises, dessen Radius dem Radius der Mulden 16; 17 der Kurvenscheibe 07 entspricht. Keiner der Abdecknocken 11₁; 11₂; 11₃; 11₄; 12₁; 12₂; 12₃ verdeckt die Freigabemulde 17, so dass bei jeder Umdrehung des Falzmesserzylinders 01 das vom Greifer 02 gehaltene Druckerzeugnis freigegeben wird. Dies entspricht dem Nichtsammelbetrieb.

In der Konfiguration der Fig. 3 ist der Nockenring 09 im Vergleich zu Fig. 2 um ca. 20° im Uhrzeigersinn gedreht, so dass die Abdecknocken 11₁; 12₂; 11₄ auf einem Nocken 14₁; 14₄; 14₇ des Nockenrings 09 ruhen, d. h. sich in ihrer aktiven Position befinden, in der sie in der Lage sind, das Eintauchen einer Tastrolle 06 in die Freigabemulde 17 zu verhindern.

Der Falzmesserzylinder 01 rotiert im Gegenuhrzeigersinn, d. h. die Tastrollen 06 laufen im Gegenuhrzeigersinn auf der Kurvenscheibe 07 um. Die Drehgeschwindigkeit der Deckscheibe 08 beträgt 5/6 der Drehgeschwindigkeit des Falzmesserzylinders 01, so dass mit jeder vollständigen Umdrehung des Falzmesserzylinders 01 die Deckscheibe 08 um 60° zurückfällt. In der in Fig. 3 gezeigten Konfiguration befindet sich eine mit 19 bezeichnete Tastrolle am Beginn der Freigabemulde 17. Sie kann in die Freigabemulde 17 eintauchen, so dass ein von ihren Greifern 02 gehaltenes Druckerzeugnis freigegeben und an den Falzklappenzylinder übergeben wird. Wenn nach einer vollständigen Umdrehung die gleiche Tastrolle 19 wieder auf die Freigabemulde 17 trifft, stößt sie dort auf den Abdecknocken 11₁, der sich in der aktiven Stellung befindet und eine Freigabe des Druckerzeugnisses verhindert. Eine weitere Umdrehung später trifft die Tastrolle 19 auf den Zwischenraum 21 zwischen den Abdecknocken 11₁ und 11₄; sie kann in die Mulde 17 eintauchen und das Druckerzeugnis wird freigegeben. Bei den folgenden Umdrehungen trifft die Tastrolle 19 an der Freigabemulde 17 der Reihe nach auf den aktiven Abdecknocken 11₄, den inaktiven Abdecknocken 11₃, den aktiven Abdecknocken 12₂ und schließlich wieder den inaktiven Abdecknocken 11₂, womit sich der Zyklus schließt. Bei jeder zweiten Umdrehung wird ein gesammeltes Druckerzeugnis freigegeben; dies entspricht dem Einfachsammelbetrieb.

Bei der Konfiguration der Fig. 4 ist der Nockenring 09 im Vergleich zu Fig. 3 um ca. 10° zurückgedreht, so dass alle Abdecknocken 11₁ bis 11₄ der ersten Gruppe sich in der aktiven Stellung und die der zweiten Gruppe der Abdecknocken 12₁ bis 12₃ in der inaktiven Stellung befinden. Die Drehgeschwindigkeit der Deckscheibe 08 ist die gleiche wie im Fall der Fig. 3. In der in der Fig. 4 gezeigten Konfiguration trifft die Tastrolle 19 auf den aktiven Abdecknocken 11₂, eine Umdrehung später auf den ebenfalls aktiven Abdecknocken 11₁ und dann auf den Zwischenraum 21 zwischen den Abdecknocken 11₁ und 11₄, so dass das gesammelte Produkt freigegeben wird. Bei den nächsten drei Umdrehungen trifft sie auf den aktiven Abdecknocken 11₄, den aktiven Abdecknocken 11₃ und den inaktiven Abdecknocken 12₂, woraufhin wiederum das gesammelte Produkt freigegeben wird. Dies entspricht dem Zweifachsammelbetrieb.

In der Konfiguration der Fig. 5 ist der Nockenring 09 relativ zu den Abdecknocken 11, 12 abermals um 20° im Uhrzeigersinn gedreht, so dass dieAbdecknocken 11₁ bis 11₄ der ersten Gruppe sämtlich inaktiv und die Abdecknocken 12₁ bis 12₃ der zweiten Gruppe aktiv sind. Die Drehgeschwindigkeit der Deckscheibe 08 beträgt diesmal 5/4 der Drehgeschwindigkeit des Falzmesserzylinders 01, so dass nach jeder Umdrehung des Falzmesserzylinders 01 die Deckscheibe 08 einen Vorsprung von 90° gegenüber dem Falzmesserzylinder 01 gewonnen hat. Des weiteren ist die Phasenverstellung der Deckscheibe 08 gegenüber dem Falzmesserzylinder 01 erfolgt. In der gezeichneten Konfiguration blockiert der Abdecknocken 12₁ das Eintauchen der Tastrolle 19 in die Freigabemulde 17, bei den nachfolgenden Umdrehungen blockieren die Abdecknocken 12₂; 12₃, bis schließlich bei der vierten Umdrehung die Tastrolle 19 an der Mulde 17 auf den Zwischenraum 21 trifft und das gesammelte Produkt freigibt. Dies entspricht dem Dreifachsammelbetrieb.

Eine alternative Möglichkeit, die verschiedenen Sammelbetriebsarten zu steuern, ist in den Fig. 6 bis 9 dargestellt. Die Anordnung und Gestalt der Abdecknocken 11; 12 ist hier dieselbe wie bei den Fig. 1 bis 5, nur die Verteilung der Nocken 14 am Nockenring 09 ist in den Fig. 6 bis 9 eine andere als in den Fig. 1 bis 5. Ein schmaler Nocken 14₁ liegt bei ca. 115°, ein breiter Nocken 14₂ von 95° bis 85°, schmale Nocken 14₃; 14₄; 14₅ bei ca. 45°, 5°,-65°, ein breiter Nocken von ca.-85° bis-95° und ein schmaler Nocken bei ca. -135°. In Fig. 6 sind wie in Fig. 2 alle Abdecknocken 11₁ bis 11₄, 12₁ bis 12₃ inaktiv, so dass nicht gesammelt wird.

In Fig. 7 sind nur die Abdecknocken 12₁; 12₃ aktiv, und die Drehgeschwindigkeit der Deckscheibe 08 beträgt 5/4 der Drehgeschwindigkeit des Falzmesserzylinders 01. In der dargestellten Konfiguration verhindert der Abdecknocken 12₁ das Eintauchen der Tastrolle 19 in die Freigabemulde 17; eine Umdrehung später trifft die Tastrolle 19 auf den inaktiven Abdecknocken 12₂ und gibt das Druckerzeugnis frei; wieder eine Umdrehung später trifft sie auf den aktiven Abdecknocken 12₃ , so dass gesammelt wird, und bei der nachfolgenden Umdrehung trifft sie auf den Zwischenraum 21 und gibt frei.

In den Fig. 8 und 9 sind die Stellungen der Abdecknocken 11₁ bis 11₄, 12₁ bis 12₃ die gleichen wie in den Fig. 4 und 5, und auch die Arbeitsweise ist dieselbe.

Der gleiche Aufbau der Deckscheibe 08 aus verstellbaren Abdecknocken 11; 12, wie oben für die Steuerung der Greifer 02 beschrieben, kann selbstverständlich auch zum Einsatz kommen, wenn Punkturleisten als Greifwerkzeuge verwendet werden. Der Aufbau vereinfacht sich in diesem Fall geringfügig, da eine Kurvenscheibe zum Steuern von Punkturleisten lediglich eine Freigabemulde 17 benötigt, aber keine Nachgreifmulde 16.

Ähnliches gilt für die Steuerung des Ausfahrens von Falzmessern aus den Schlitzen 03 des Falzmesserzylinders 01. Auch hier hat die ortsfeste Kurvenscheibe nur eine einzige Mulde.

Des weiteren ist dieses Prinzip auch anwendbar um einen Nachlaufgreifer an einem Falzklappenzylinder 01 zu steuern.

Anstelle der fünf Greifer 02 oder Punkturleisten mit Punkturnadeln, Falzmesser oder Falzklappen kann der Zylinder 01 auch drei oder sieben Abschnitte, d. h. drei, fünf oder sieben Werkzeuge 02, insbesondere Greifer 02 oder Punkturleisten mit Punkturnadeln, Falzmesser oder Falzklappen aufweisen, jedoch liegen diese Ausführungen nicht unter dem Schutz der Ansprüchen.

Bei den obigen Ausführungsbeispielen wurden lediglich der Greifer 02 als Beispiele für am Zylinder 01 angebrachte und periodisch angetriebene Werkzeuge 02 betrachtet. Es versteht sich jedoch, dass die Erfindung in gleicher Weise wie oben beschrieben, auch auf andere periodisch bewegte Werkzeuge 02 wie Falzmesser, Punkturleisten mit Punkturnadeln, Falzklappen etc. anwendbar ist.

### Bezugszeichenliste

- 01: Zylinder, Falzmesserzylinder
- 02: Werkzeug, Greifer
- 03: Schlitz
- 04: Steuerarm
- 05: -
- 06: Tastrolle
- 07: Kurvenscheibe
- 08: Deckscheibe
- 09: Nockenring
- 10: -
- 11: Abdecknocken
- 12: Abdecknocken
- 13: Achse
- 14: Nocken
- 15: -
- 16: Mulde, Nachgreifmulde
- 17: Mulde, Freigabemulde
- 18: Außenseite
- 19: Tastrolle
- 20: -
- 21: Zwischenraum

- 11₁: Abdecknocken
- 11₂: Abdecknocken
- 11₃: Abdecknocken
- 11₄: Abdecknocken

- 12₁: Abdecknocken
- 12₂: Abdecknocken
- 12₃: Abdecknocken

- 14₁: Nocken
- 14₂: Nocken
- 14₃: Nocken
- 14₄: Nocken
- 14₅: Nocken
- 14₆: Nocken
- 14₇: Nocken

- A: Richtung

## Patentansprüche

1. Falzapparat mit einem Falzmesserzylinder (01), der wenigstens eine Gruppe von gleichmäßig um seinen Umfang verteilten gleichen Werkzeugen (02) trägt, einer von einem Steuerarm (04) jedes dieser Werkzeuge (02) abgetasteten Kurvenscheibe (07) zum Steuern einer Arbeitsbewegung des Werkzeugs (02) sowie einer aus mehreren Abdecknocken (11; 12) zusammengesetzten, mit dem Falzmesserzylinder (01) drehbaren Deckscheibe (08), deren Abdecknocken (11; 12) zwischen einer inaktiven Stellung, in der sie die Steuerung der Arbeitsbewegung durch die Kurvenscheibe (07) zulassen, und einer aktiven Stellung bewegbar sind, in der sie die Steuerung der Arbeitsbewegung durch die Kurvenscheibe (07) verhindern, **dadurch gekennzeichnet, dass** die Anzahl der Werkzeuge (02) fünf ist, und dass die Abdecknocken (11; 12) eine erste Gruppe Abdecknocken (11), deren Abdecknocken (11₁; 11₂; 11₃; 11₄) einen Winkelabstand zueinander von 60° oder 120° haben, und dass die erste Gruppe von Abdecknocken (11) vier Abdecknocken (11₁; 11₂; 11₃; 11₄) umfasst und eine zweite Gruppe Abdecknocken (12) bilden, deren Abdecknocken (12₁; 12₂; 12₃) einen Winkelabstand zueinander von 90° oder 180° haben, und dass die zweite Gruppe von Abdecknocken (12) drei Abdecknocken (12₁; 12₂; 12₃) umfasst.

2. Falzapparat nach Anspruch 1, **dadurch gekennzeichnet, dass** die Werkzeuge (02) Greifer (02), Punkturleisten und/oder Falzmesser sind.

3. Falzapparat nach Anspruch 1, **dadurch gekennzeichnet, dass** er zwei Gruppen von Werkzeugen (02) aufweist, wobei die Werkzeuge (02) der ersten Gruppe Greifer (02) oder Punkturleisten und die der zweiten Gruppe Falzmesser sind.

4. Falzapparat nach Anspruch 3, **dadurch gekennzeichnet, dass** jeder Gruppe von Werkzeugen (02) eine Kurvenscheibe (07) und eine Deckscheibe (08) zugeordnet ist, die an gegenüberliegenden Stirnseiten des Falzmesserzylinders (01) angeordnet sind.

5. Falzapparat nach Anspruch 3, **dadurch gekennzeichnet, dass** jeder Gruppe von Werkzeugen (02) eine Kurvenscheibe (07) und eine Deckscheibe (08) zugeordnet ist, die an einer gleichen Stirnseite des Falzmesserzylinders (01) angeordnet sind.

6. Falzapparat nach Anspruch 3, **dadurch gekennzeichnet, dass** jeder Gruppe von Werkzeugen (02) zwei Kurvenscheiben (07) und zwei Deckscheiben (08), jeweils eine an jeder Stirnseite des Falzmesserzylinders (01), zugeordnet sind.

7. Falzapparat nach einem der Ansprüche 3 bis 6, **dadurch gekennzeichnet, dass** die Werkzeuge (02) der ersten Gruppe am Umfang des Falzmesserzylinders (01) in Bezug auf die Werkzeuge (02) der zweiten Gruppe verstellbar sind.

8. Falzapparat nach einem der vorhergehenden Ansprüche, **dadurch gekennzeichnet, dass** die Drehgeschwindigkeit der Deckscheibe (08) zwischen 5/6 und 5/4 der Drehgeschwindigkeit des Falzmesserzylinders (01) umstellbar ist.

9. Falzapparat nach einem der vorhergehenden Ansprüche, **dadurch gekennzeichnet, dass** die Winkelausdehnung der Abdecknocken (12) der zweiten Gruppe größer ist als die der Abdecknocken (11) der ersten Gruppe.

10. Falzapparat nach Anspruch 1, **dadurch gekennzeichnet, dass** von den nachfolgend aufgezählten Konfigurationen eine Mehrzahl wahlweise einstellbar ist:
- dass alle Abdecknocken (11₁; 11₂; 11₃; 11₄) der ersten Gruppe und alle Abdecknocken (12₁; 12₂; 12₃) der zweiten Gruppe inaktiv sind,
- dass zwei um 120° beabstandete Abdecknocken (11₁; 11₄) der ersten Gruppe aktiv, die anderen Abdecknocken (11₂; 11₃) inaktiv, und ein von den aktiven Abdecknocken (11₁; 11₄) der ersten Gruppe um 120° beabstandeter Abdecknocken (12₂) der zweiten Gruppe aktiv, sowie die anderen Abdecknocken (12₁; 12₃) der zweiten Gruppe inaktiv sind,
- dass alle Abdecknocken (11₁; 11₂; 11₃; 11₄) der ersten Gruppe aktiv und alle Abdecknocken (12₁; 12₂; 12₃), der zweiten Gruppe inaktiv sind,
- dass alle Abdecknocken (12₁; 12₂; 12₃) der zweiten Gruppe aktiv und alle Abdecknocken (11₁; 11₂; 11₃; 11₄) der ersten Gruppe inaktiv sind.

11. Falzapparat nach Anspruch 1, **dadurch gekennzeichnet, dass** von den nachfolgend aufgezählten Konfigurationen eine Mehrzahl wahlweise einstellbar ist:
- dass alle Abdecknocken (11₁; 11₂; 11₃; 11₄) der ersten Gruppe und alle Abdecknocken (12₁; 12₂; 12₃) der zweiten Gruppe inaktiv sind,
- dass alle Abdecknocken (11₁; 11₂; 11₃; 11₄) der ersten Gruppe inaktiv, und zwei sich diametral gegenüberliegende Abdecknocken (12₁; 12₃) der zweiten Gruppe aktiv, sowie der weiteren Abdecknocken (12₂) inaktiv sind,
- dass alle Abdecknocken (11₁; 11₂; 11₃; 11₄;) der ersten Gruppe aktiv, und Abdecknocken (12₁; 12₂; 12₃) der zweiten Gruppe inaktiv sind,
- dass Abdecknocken (12₁; 12₂; 12₃) der zweiten Gruppe aktiv und Abdecknocken (11₁; 11₂; 11₃; 11₄) der ersten Gruppe inaktiv sind.

12. Falzapparat nach Anspruch 1, **dadurch gekennzeichnet, dass** alle Abdecknocken (11₁; 11₂; 11₃; 11₄) der ersten Gruppe und alle Abdecknocken (12₁; 12₂; 12₃) der zweiten Gruppe inaktiv sind.

13. Falzapparat nach Anspruch 1, **dadurch gekennzeichnet, dass** zwei um 120° beabstandete Abdecknocken (11₁; 11₄) der ersten Gruppe aktiv, die anderen Abdecknocken (11₂; 11₃) inaktiv, und ein von den aktiven Abdecknocken (11₁; 11₄) der ersten Gruppe um 120° beabstandeter Abdecknocken (12₂) der zweiten Gruppe aktiv, sowie die anderen Abdecknocken (12₁; 12₃) der zweiten Gruppe inaktiv sind.

14. Falzapparat nach Anspruch 1, **dadurch gekennzeichnet, dass** alle Abdecknocken (11₁; 11₂; 11₃; 11₄) der ersten Gruppe aktiv und alle Abdecknocken (12₁; 12₂; 12₃), der zweiten Gruppe inaktiv sind.

15. Falzapparat nach Anspruch 1, **dadurch gekennzeichnet, dass** alle Abdecknocken (12₁; 12₂; 12₃) der zweiten Gruppe aktiv und alle Abdecknocken (11₁; 11₂; 11₃; 11₄) der ersten Gruppe inaktiv sind.

16. Falzapparat nach Anspruch 1, **dadurch gekennzeichnet, dass** alle Abdecknocken (11₁; 11₂; 11₃; 11₄) der ersten Gruppe inaktiv, und zwei sich diametral gegenüberliegende Abdecknocken (12₁; 12₃) der zweiten Gruppe aktiv, sowie der weiteren Abdecknocken (12₂) inaktiv sind.

17. Falzapparat nach Anspruch 1, **dadurch gekennzeichnet, dass** alle Abdecknocken (11₁; 11₂; 11₃; 11₄;) der ersten Gruppe aktiv, und Abdecknocken (12₁; 12₂; 12₃) der zweiten Gruppe inaktiv sind.

18. Falzapparat nach Anspruch 1, **dadurch gekennzeichnet, dass** Abdecknocken (12₁; 12₂; 12₃) der zweiten Gruppe aktiv und Abdecknocken (11₁; 11₂; 11₃; 11₄) der ersten Gruppe inaktiv sind.

19. Falzapparat nach Anspruch 10 oder 11, **dadurch gekennzeichnet, dass** die Abdecknocken (11; 12) jeder Gruppe gegen eine gemeinsame Nockenscheibe (09) beaufschlagt sind und dass besagte Mehrzahl von Konfigurationen durch Drehen der Nockenscheibe (09) einstellbar ist.

20. Falzapparat nach Anspruch 1, **dadurch gekennzeichnet, dass** am Umfang des Zylinders (01) mehrere Gruppen von Werkzeugen (02) angeordnet sind, dass die Werkzeuge (02) der Gruppe gleich sind und Greifer oder Punkturleisten oder Falzmesser (02) oder Falzklappen sind.

21. Falzapparat nach Anspruch 1, **dadurch gekennzeichnet, dass** der Zylinder in Umfangsrichtung fünf Gruppen von Werkzeugen (02) aufweist.

22. Falzapparat nach Anspruch 1, **dadurch gekennzeichnet, dass** am Umfang fünf Gruppen von Falzmessern (02) angeordnet sind.

23. Falzapparat nach Anspruch 1, **dadurch gekennzeichnet, dass** am Umfang fünf Gruppen von Punktursystemen oder Greifern angeordnet sind.

24. Falzapparat nach Anspruch 20 und 21 oder 23, **dadurch gekennzetchnet, dass** die Gruppen von Falzmessern (02) zu den Gruppen von Punktursystemen oder Greifern in Umfangsrichtung einen unveränderbaren Abstand aufweisen.

25. Falzapparat nach Anspruch 20 und 21 oder 23, **dadurch gekennzeichnet, dass** die Gruppen von Falzmessern (02) zu den Gruppen von Punktursystemen oder Greifern in Umfangsrichtung einen veränderbaren Abstand aufweist.

26. Falzapparat nach Anspruch 1, **dadurch gekennzeichnet, dass** in einer Betriebsart "Einfachsammelbetrieb" eine Gruppe von Falzmessern (02) bei zwei aufeinander folgenden Umdrehungen des Zylinderkörpers (01) einmal ausfährt und einmal nicht ausfährt.

27. Falzapparat nach Anspruch 1, **dadurch gekennzeichnet, dass** in einer Betriebsart "Zweifachsammelbetrieb" eine Gruppe von Falzmessern (02) bei drei aufeinander folgenden Umdrehungen des Zylinderkörpers (01) einmal ausfährt und zweimal nicht ausfährt.

28. Falzapparat nach Anspruch 1, **dadurch gekennzeichnet, dass** in einer Betriebsart "Dreifachsammelbetrieb" eine Gruppe von Falzmessern (02) bei vier aufeinander folgenden Umdrehungen des Zylinderkörpers (01) einmal ausfährt und dreimal nicht ausfährt.

29. Falzapparat nach Anspruch 1, **dadurch gekennzeichnet, dass** in einer Betriebsart "Vierfachsammelbetrieb" eine Gruppe von Falzmessern (02) bei fünf aufeinander folgenden Umdrehungen des Zylinderkörpers (01) einmal ausfährt und viermal nicht ausfährt.

30. Falzapparat nach Anspruch 1, **dadurch gekennzeichnet, dass** zur Umstellung der Betriebsarten eine Veränderung des Drehzahlverhältnisses einer Drehzahl einer Deckscheibe (08) zu einer Drehzahl des Falzmesserzylinders (01) und zusätzlich eine Phasenverstellung des Arbeitspunktes der Deckscheibe (08) relativ zum Falzmesserzylinder (01) erfolgt.

## Claims

1. A folder with a folding-blade cylinder (01) which carries at least one group of similar tools (02) distributed uniformly about its periphery, a cam disc (07) sensed by a control arm (04) of each of the said tools (02) for controlling an operative movement of the tool (02) and a covering disc (08) which is formed from a plurality of covering cams (11; 12) and is rotatable with the folding-blade cylinder (01) and the covering cams (11; 12) of which are movable between an inactive setting, in which they allow the operative movement to be controlled by the cam disc (07), and an active setting, in which they prevent the operative movement from being controlled by the cam disc (07), **characterized in that** the number of the tools (02) is five, and the covering cams (11; 12) form a first group of covering cams (11), the covering cams (11₁; 11₂; 11₃; 11₄) of which are at an angular distance of 60° or 120° from one another, the first group of covering cams (11) comprising four covering cams (11₁; 11₂; 11₃; 11₄), and a second group of covering cams (12), the covering cams (12₁; 12₂; 12₃) of which are at an angular distance of 90° or 180° from one another, and the second group of covering cams (12) comprising three covering cams (12₁; 12₂; 12₃).

2. A folder according to Claim 1, **characterized in that** the tools (02) are grippers (02), pin strips and/or folding blades.

3. A folder according to Claim 1, **characterized in that** it has two groups of tools (02), wherein the tools (02) of the first group are grippers (02) or pin strips and those of the second group are folding blades.

4. A folder according to Claim 3, **characterized in that** a cam disc (07) and a covering disc (08), which are arranged on opposite end faces of the folding-blade cylinder (01), are associated with each group of tools (02).

5. A folder according to Claim 3, **characterized in that** a cam disc (07) and a covering disc (08), which are arranged on the same end face of the folding-blade cylinder (01), are associated with each group of tools (02).

6. A folder according to Claim 3, **characterized in that** two cam discs (07) and two covering discs (08), one on each end face of the folding-blade cylinder (01) in each case, are associated with each group of tools (02).

7. A folder according to any one of Claims 3 to 6, **characterized in that** the tools (02) of the first group are displaceable on the periphery of the folding-blade cylinder (01) with respect to the tools (02) of the second group.

8. A folder according to any one of the preceding Claims, **characterized in that** the rotational speed of the covering disc (08) is capable of being changed between 5/6 and 5/4 of the rotational speed of the folding-blade cylinder (01).

9. A folder according to any one of the preceding Claims, **characterized in that** the angular extension of the covering cams (12) of the second group is greater than that of the covering cams (11) of the first group.

10. A folder according to Claim 1, **characterized in that** a majority of the configurations set out below are capable of being set in a selective manner:
- all the covering cams (11₁; 11₂; 11₃; 11₄) of the first group and all the covering cams (12₁; 12₂; 12₃) of the second group are inactive;
- two covering cams (11₁; 11₄) of the first group arranged at a distance of 120° are active, the other covering cams (11₂; 11₃) are inactive, and a covering cam (12₂) of the second group arranged at a distance of 120° from the active covering cams (11₁; 11₄) of the first group is active, and the other covering cams (12₁; 12₃) of the second group are inactive,
- all the covering cams (11₁; 11₂; 11₃; 11₄) of the first group are active and all the covering cams (12₁; 12₂; 12₃) of the second group are inactive;
- all the covering cams (12₁; 12₂; 12₃) of the second group are active and all the covering cams (11₁; 11₂; 11₃; 11₄) of the first group are inactive.

11. A folder according to Claim 1, **characterized in that** a majority of the configurations set out below are capable of being set in a selective manner:
- all the covering cams (111; 112; 113; 114) of the first group and all the covering cams (121; 122; 123) of the second group are inactive;
- all the covering cams (111; 112; 113; 114) of the first group are inactive, and two diametrically opposed covering cams (121; 123) of the second group are active, and the further covering cam (122) is inactive,
- all the covering cams (111; 112; 113; 114) of the first group are active and covering cams (121; 122; 123) of the second group are inactive;
- covering cams (121; 122; 123) of the second group are active and covering cams (111; 112; 113; 114) of the first group are inactive.

12. A folder according to Claim 1, **characterized in that** all the covering cams (11₁; 11₂; 11₃; 11₄) of the first group and all the covering cams (12₁; 12₂; 12₃) of the second group are inactive.

13. A folder according to Claim 1, **characterized in that** two covering cams (11₁; 11₄) of the first group arranged at a distance of 120° are active, the other covering cams (11₂; 11₃) are inactive, and a covering cam (12₂) of the second group arranged at a distance of 120° from the active covering cams (11₁; 11₄) of the first group is active, and the other covering cams (12₁; 12₃) of the second group are inactive.

14. A folder according to Claim 1, **characterized in that** all the covering cams (11₁; 11₂; 11₃; 11₄) of the first group are active and all the covering cams (12₁; 12₂; 12₃) of the second group are inactive.

15. A folder according to Claim 1, **characterized in that** all the covering cams (12₁; 12₂; 12₃) of the second group are active and all the covering cams (11₁; 11₂; 11₃; 11₄) of the first group are inactive.

16. A folder according to Claim 1, **characterized in that** all the covering cams (11₁; 11₂; 11₃; 11₄) of the first group are inactive, and two diametrically opposed covering cams (12₁; 12₃) of the second group are active, and the further covering cam (12₂) is inactive.

17. A folder according to Claim 1, **characterized in that** all the covering cams (11₁; 11₂; 11₃; 11₄) of the first group are active, and covering cams (12₁; 12₂; 12₃) of the second group are inactive.

18. A folder according to Claim 1, **characterized in that** covering cams (12₁; 12₂; 12₃) of the second group are active and covering cams (11₁; 11₂; 11₃; 11₄) of the first group are inactive.

19. A folder according to Claim 10 or 11, **characterized in that** the covering cams (11; 12) of each group are stressed against a common cam disc (09), and the said majority of configurations are capable of being set by rotation of the cam disc (09).

20. A folder according to Claim 1, **characterized in that** a plurality of groups of tools (02) are arranged on the periphery of the cylinder (01), and the tools (02) of the group are the same and are grippers (02) or pin strips or folding blades (02) or folding jaws.

21. A folder according to Claim 1, **characterized in that** the cylinder has five groups of tools (02) in the peripheral direction.

22. A folder according to Claim 1, **characterized in that** five groups of folding blades (02) are arranged on the periphery.

23. A folder according to Claim 1, **characterized in that** five groups of pin systems or grippers are arranged on the periphery.

24. A folder according to Claim 20 and 21 or 23, **characterized in that** the groups of folding blades (02) are at an invariable distance from the groups of pin systems or grippers in the peripheral direction.

25. A folder according to Claim 20 and 21 or 23, **characterized in that** the groups of folding blades (02) are at a variable distance from the groups of pin systems or grippers in the peripheral direction.

26. A folder according to Claim 1, **characterized in that** in a "single collect-run" mode of operation a group of folding blades (02) runs out once and does not run out once in two successive revolutions of the cylinder body (01).

27. A folder according to Claim 1, **characterized in that** in a "two-fold collect-run" mode of operation a group of folding blades (02) runs out once and does not run out twice in three successive revolutions of the cylinder body (01).

28. A folder according to Claim 1, **characterized in that** in a "three-fold collect-run" mode of operation a group of folding blades (02) runs out once and does not run out three times in four successive revolutions of the cylinder body (01).

29. A folder according to Claim 1, **characterized in that** in a "four-fold collect-run" mode of operation a group of folding blades (02) runs out once and does not run out four times in five successive revolutions of the cylinder body (01).

30. A folder according to Claim 1, **characterized in that**, in order to change the modes of operation, a change in the rotational-speed ratio from a rotational speed of a covering disc (08) to a rotational speed of the folding-blade cylinder (01) is carried out and, in addition, a phase adjustment of the operating point of the covering disc (08) relative to the folding-blade cylinder (01) is carried out.

## Revendications

1. Appareil de pliage, avec un cylindre à lames de pliage (01), portant au moins un groupe d'outils (02) identiques, répartis régulièrement autour de sa périphérie, un disque de came (07) palpé par un bras de commande (04) de chacun de ces outils (02), pour la commande d'un mouvement opératoire de l'outil (02), ainsi qu'un disque de couverture (08), susceptible de tourner avec le cylindre à lames de pliage (01), composé d'une pluralité de cames de couverture (11 ; 12), disque de couverture dont les cames de couverture (11 ; 12) sont déplaçables, entre une position inactive, dans laquelle elles permettent la commande du mouvement opératoire par le disque de came (07), et une position active, dans laquelle elles empêchent la commande du mouvement opératoire par le disque de came (07), **caractérisé en ce que** le nombre des outils (02) est de cinq, et **en ce que** les cames de couverture (11 ; 12) forment un premier groupe de cames de couverture (11), dont les cames de couverture (11₁ ; 11₂ ; 11₃ ; 11₄) présentent un espacement angulaire mutuel de 60° ou de 120°, et **en ce que** le premier groupe de cames de couverture (11) comprend quatre cames de couverture (11₁ ; 11₂ ; 11₃ ; 11₄), et forment un deuxième groupe de cames de couverture (12), dont les cames de couverture (12₁ ; 12₂ ; 12₃) présentent un espacement angulaire mutuel de 90° ou de 180°, et **en ce que** le deuxième groupe de cames de couverture (12) comprend trois cames de couverture (12₁ ; 12₂ ; 12₃).

2. Appareil de pliage selon la revendication 1, **caractérisé en ce que** les outils (02) sont des preneurs, des bandes à pointure et/ou des lames de pliage.

3. Appareil de pliage selon la revendication 1, **caractérisé en ce qu'**il présente deux groupe d'outils (02), les outils (02) du premier groupe étant des preneurs (02) ou des bandes à pointure, et ceux du deuxième groupe étant des lames de pliage.

4. Appareil de pliage selon la revendication 3, **caractérisé en ce que**, à chaque groupe d'outils (02), est associé un disque de came (07) et un disque de couverture (08), disposés sur des faces frontales opposées du cylindre à lames de pliage (01).

5. Appareil de pliage selon la revendication 3, **caractérisé en ce que**, à chaque groupe d'outils (02), est associé un disque de came (07) et un disque de couverture (08), disposés sur une même face frontale du cylindre à lames de pliage (01).

6. Appareil de pliage selon la revendication 3, **caractérisé en ce que**, à chaque groupe d'outils (02), sont associés deux disques de came (07) et deux disques de couverture (08), chaque fois une sur chaque face frontale du cylindre à lames de pliage (01).

7. Appareil de pliage selon l'une des revendications 3 à 6, **caractérisé en ce que** les outils (02) du premier groupe sont réglables sur la périphérie du cylindre à lames de pliage (01), par rapport aux outils (02) du deuxième groupe.

8. Appareil de pliage selon l'une des revendications précédentes, **caractérisé en ce que** la vitesse de rotation du disque de couverture (08) est commutable à une valeur située entre 5/6 et 5/4 de la vitesse de rotation du cylindre à lames de pliage (01).

9. Appareil de pliage selon l'une des revendications précédentes, **caractérisé en ce que** l'étendue angulaire des cames de couverture (12) du deuxième groupe est supérieure à celle des cames de couverture (11) du premier groupe.

10. Appareil de pliage selon la revendication 1, **caractérisé en ce que**, parmi les configurations énumérées ci-après, plusieurs sont réglables au choix :
- **en ce que** toutes les cames de couverture (111 ; 112 ; 113 ; 114) du premier groupe et toutes les cames de couverture (121 ; 122 ; 123) du deuxième groupe sont inactives,
- **en ce que** deux cames de couverture (111 ; 114), espacées de 120°, du premier groupe sont actives, les autres cames de couverture (112 ; 113) sont inactives, et une came de couverture (122), espacée de 120° des cames de couverture (111 ; 114) actives du premier groupe, du deuxième groupe est active, et les autres cames de couverture (121 ; 123) du deuxième groupe sont inactives,
- **en ce que** toutes les cames de couverture (111 ; 112 ; 113 ; 114) du premier groupe sont actives et toutes les cames de couverture (121 ; 122 ; 123) du deuxième groupe sont inactives,
- **en ce que** toutes les cames de couverture (121 ; 122 ; 123) du deuxième groupe sont actives et toutes les cames de couverture (111 ; 112 ; 113 ; 114) du premier groupe sont inactives.

11. Appareil de pliage selon la revendication 1, **caractérisé en ce que**, parmi les configurations énumérées ci-après, plusieurs sont réglables au choix :
- **en ce que** toutes les cames de couverture (111 ; 112 ; 113 ; 114) du premier groupe et toutes les cames de couverture (121 ; 122 ; 123) du deuxième groupe sont inactives,
- **en ce que** toutes les cames de couverture (111 ; 112 ; 113 ; 114) du premier groupe sont inactives, et deux cames de couverture (121 ; 123), diamétralement opposées, du deuxième groupe sont actives, les autres cames de couverture (122) sont inactives,
- **en ce que** toutes les cames de couverture (111 ; 112 ; 113 ; 114) du premier groupe sont actives, et les cames de couverture (121 ; 122 ; 123) du deuxième groupe sont inactives,
- **en ce que** des cames de couverture (121 ; 122 ; 123) du deuxième groupe sont actives, et des cames de couverture (111 ; 112 ; 113 ; 114) du premier groupe sont inactives.

12. Appareil de pliage selon la revendication 1, **caractérisé en ce que** toutes les cames de couverture (11₁ ; 11₂ ; 11₃ ; 11₄) du premier groupe et toutes les cames de couverture (12₁ ; 12₂ ; 12₃) du deuxième groupe sont inactives.

13. Appareil de pliage selon la revendication 1, **caractérisé en ce que** deux cames de couverture (11₁ ; 11₄), espacées de 120°, du premier groupe sont actives, les autres cames de couverture (11₂ ; 11₃) sont inactives, et une came de couverture (12₂), espacée de 120° des cames de couverture (11₁ ; 11₄) actives du premier groupe, du deuxième groupe est active, et les autres cames de couverture (12₁ ; 12₃) du deuxième groupe sont inactives.

14. Appareil de pliage selon la revendication 1, **caractérisé en ce que** toutes les cames de couverture (11₁ ; 11₂ ; 11₃ ; 11₄) du premier groupe sont actives et toutes les cames de couverture (12₁ ; 12₂ ; 12₃) du deuxième groupe sont inactives.

15. Appareil de pliage selon la revendication 1, **caractérisé en ce que** toutes les cames de couverture (12₁ ; 12₂ ; 12₃) du deuxième groupe sont actives et toutes les cames de couverture (11₁ ; 11₂ ; 11₃ ; 11₄) du premier groupe sont inactives.

16. Appareil de pliage selon la revendication 1, **caractérisé en ce que** toutes les cames de couverture (11₁ ; 11₂ ; 11₃ ; 11₄) du premier groupe sont inactives, et deux cames de couverture (12₁ ; 12₃), diamétralement opposées, du deuxième groupe sont actives, les autres cames de couverture (12₂) sont inactives.

17. Appareil de pliage selon la revendication 1, **caractérisé en ce que** toutes les cames de couverture (11₁ ; 11₂ ; 11₃ ; 11₄) du premier groupe sont actives, et les cames de couverture (12₁ ; 12₂ ; 12₃) du deuxième groupe sont inactives.

18. Appareil de pliage selon la revendication 1, **caractérisé en ce que** des cames de couverture (12₁ ; 12₂ ; 12₃) du deuxième groupe sont actives, et des cames de couverture (11₁ ; 11₂ ; 11₃ ; 11₄) du premier groupe sont inactives.

19. Appareil de pliage selon la revendication 10 ou 11, **caractérisé en ce que** les cames de couverture (11 ; 12) de chaque groupe sont sollicitées contre un disque de came (09) commun, et **en ce que** ladite pluralité de configurations est réglable, par rotation du disque de came (09).

20. Appareil de pliage selon la revendication 1, **caractérisé en ce que** plusieurs groupes d'outils (02) sont disposés sur la périphérie du cylindre (01), **en ce que** les outils (02) du groupe sont identiques et sont des preneurs ou des bandes à pointure ou des lames de pliage (02) ou volets de pliage.

21. Appareil de pliage selon la revendication 1, **caractérisé en ce que**, observé en direction périphérique, le cylindre présente cinq groupes d'outils (02).

22. Appareil de pliage selon la revendication 1, **caractérisé en ce que** cinq groupes de lames de pliage (02) sont disposés sur la périphérie.

23. Appareil de pliage selon la revendication 1, **caractérisé en ce que** cinq groupes de systèmes à pointure ou preneurs sont disposés sur la périphérie.

24. Appareil de pliage selon les revendications 20 et 21 ou 23, **caractérisé en ce que** les groupes de lames de pliage (02) présentent, en direction périphérique, un espacement non modifiable par rapport aux groupes de systèmes à pointure ou preneurs.

25. Appareil de pliage selon les revendications 20 et 21 ou 23, **caractérisé en ce que** les groupes de lames de pliage (02) présentent, en direction périphérique, un espacement modifiable par rapport aux groupes de systèmes à pointure ou preneurs.

26. Appareil de pliage selon la revendication 1, **caractérisé en ce que**, dans un type de fonctionnement "assemblage simple", un groupe de lames de pliage (02) est une fois déployé et une autre fois non déployé, lors de deux tours de rotation successifs du corps de cylindre (01).

27. Appareil de pliage selon la revendication 1, **caractérisé en ce que**, dans un type de fonctionnement "assemblage double", un groupe de lames de pliage (02) est une fois déployé et deux fois non déployé, lors de trois tours de rotation successifs du corps de cylindre (01).

28. Appareil de pliage selon la revendication 1, **caractérisé en ce que,** dans un type de fonctionnement "assemblage triple", un groupe de lames de pliage (02) est une fois déployé et trois fois non déployé, lors de quatre tours de rotation successifs du corps de cylindre (01).

29. Appareil de pliage selon la revendication 1, **caractérisé en ce que,** dans un type de fonctionnement "assemblage quadruple", un groupe de lames de pliage (02) est une fois déployé et quatre fois non déployé, lors de cinq tours de rotation successifs du corps de cylindre (01).

30. Appareil de pliage selon la revendication 1, **caractérisé en ce que**, pour commuter les types de fonctionnement, une modification du rapport des vitesses de rotation, d'une vitesse de rotation d'un disque de couverture (08) à une vitesse de rotation du cylindre à lames de pliage (01) est effectuée et, en plus, un réglage de phase du point de travail du disque de couverture (08) par rapport au cylindre à lames de pliage (01) est effectué.
